# EUROPÄISCHE PATENTSCHRIFT

(11) **EP 2 327 002 B1**
(45) Veröffentlichungstag und Bekanntmachung des Hinweises auf die Patenterteilung: **03.10.2012**
(21) Anmeldenummer: 09779877.1
(22) Anmeldetag: 23.06.2009
(51) Int. Cl.: G05F 1/569

(54) **STROMREGELUNGSSYSTEM UND VERFAHREN ZUR REGELUNG EINES STROMES**
CURRENT CONTROL SYSTEM AND METHOD FOR CONTROLLING A CURRENT
SYSTÈME DE RÉGULATION DE COURANT ET PROCÉDÉ DE RÉGULATION D'UN COURANT

(30) Priorität: 24.09.2008 AT 14862008
(43) Veröffentlichungstag der Anmeldung: 01.06.2011
(73) Patentinhaber: SIEMENS AKTIENGESELLSCHAFT, 80333 München (DE)
(72) Erfinder: HALLAK, Jalal, A-1220 Wien (AT)
(74) Vertreter: Maier, Daniel Oliver
(86) Internationale Anmeldenummer: PCT/EP2009/057749
(87) Internationale Veröffentlichungsnummer: WO 2010/034532

(56) Entgegenhaltungen:
- WO-A-02/082611
- JP-A- 8 030 340
- US-A1- 2002 057 079
- US-B1- 6 177 783

## Beschreibung

Die Erfindung betrifft ein Stromregelungssystem, welches zumindest einen Längszweig mit einem linearen Längsregler zur Bildung eines Stellgrößensignals umfasst, wobei der Längsregler mit einem Halbleiterstellelement verbunden ist, welches an eine auf eine Masse bezogene Speisespannung angeschlossen ist und an dem ausgangsseitig eine auf die Masse bezogene Ausgangsspannung anliegt und wobei sich ein dem Längsregler zugeführtes Referenzsignal, ein Strommesssignal und das Stellgrößensignal auf die Masse beziehen. Des Weiteren betrifft die Erfindung ein Verfahren zur Regelung eines Stromes.

Es gibt zahlreiche elektrische und elektronische Anwendungen, die eine Stromregelung erforderlich machen. Beispielsweise kennt man Stromversorgungen, die zur Abgabe eines konstanten Stromes an eine oder mehrere angeschlossene Lasten eine Stromregelung aufweisen.

Des Weiteren sind elektronische Sicherungen bekannt, mittels derer ein oder mehrere an eine Stromversorgung angeschlossene Lastzweige abgesichert werden. Tritt in einem Lastzweig ein Fehler (z.B. Kurzschluss) auf, begrenzt die elektronische Sicherung für kurze Zeit (z.B. wenig Millisekunden) den Strom mittels Stromregelung und schaltet dann ab. Die anderen Lastzweige werden weiterhin von der Stromversorgung versorgt. Auch für kurzzeitige Überströme, z.B. infolge eines Einschaltvorgangs, begrenzen elektronische Sicherungen den Strom auf einen vorgegebenen Wert.

Bei derartigen Anwendungsfällen, die nur eine kurzzeitige Strombegrenzung bzw. Stromregelung vorsehen, werden zumeist einfache lineare Längsregler eingesetzt. Solche Längsregler steuern ein Halbleiterstellelement, welches kurzzeitig Energie aufnimmt, um den Strom durch eine angeschlossene fehlerhafte Last auf einem vorgegebenen Wert zu halten. Der schematische Aufbau eines entsprechenden Stromregelungssystems ist in Fig. 1 dargestellt. An eine Speisespannung ist dabei ein Längszweig zur Regelung eines Stromes durch eine angeschlossene Last vorgesehen.

Ein Referenzwert bzw. Sollwert für die Stromregelung bezieht sich ebenso wie ein Strommesswert auf die Ausgangsspannung, welche an der angeschlossenen Last abfällt. Der Längsregler wird dabei von einer Hilfsspannung versorgt, welche als Bezugspotenzial ebenfalls die Ausgangsspannung aufweist. Die Hilfsspannung dient zur Erzeugung eines ausreichend hohen Stellgrößensignals zwischen einem Steueranschluss (Gate) und einem Ausgangsanschluss (Source) des Halbleiterstellelements.

Sind beispielsweise mehreren Längszweigen parallel an eine Speisespannung geschalteten, muss für jeden Längsregler eine eigene Hilfsspannung vorgesehen werden, da jede Hilfsspannung in der Regel eine andere Ausgangsspannung als Bezugspotenzial aufweist.

Ein Stromregelungssystem mit Abschaltsicherung ist aus der WO 02/082611 A bekannt. Dabei werden mittels einer Überwachungseinheit die Ausgangsspannung, die Eingangsspannung und der einer Last zugeführte Strom überwacht. Wenn dieser Strom einen Schwellwert überschreitet oder die Ausgangs- oder Eingangsspannung einen Grenzwert erreicht, sperrt das Stromregelungssystem das Halbleiterstellelement des Längsreglers.

Ein Spannungsregelungssystem, bei dem ebenfalls der an eine Last abgegebene Strom limitiert wird, ist in der Schrift US 2002/057079 Al angegeben.

Aus der US 6,177,783 B1 kennt man ein Stromregelungssystem, bei dem ein dem Längsregler zugeführtes Referenzsignal, ein Strommesssignal und ein Stellgrößensignal auf die Masse bezogen sind. Dabei kann jedoch nicht ausgeschlossen werden, dass das Stromregelungssystem aufgrund von Impedanzen in der Regelstrecke zu schwingen beginnt. Für einen sogenannten Soft-Start ist während eines Startvorgangs eine eigene Referenzgröße vorgebbar.

Auch die JP 08 030340 A zeigt eine Stromversorgung mit einer Soft-Start-Funktion.

Der Erfindung liegt die Aufgabe zugrunde, für ein Stromregelungssystem der eingangs genannten Art eine Verbesserung gegenüber dem Stand der Technik anzugeben. Des Weiteren soll ein entsprechend verbessertes Stromregelungsverfahren angegeben werden.

Erfindungsgemäß wird diese Aufgabe gelöst mit einem Stromregelungssystem gemäß Anspruch 1 und einem Verfahren gemäß Anspruch 7.

Dabei beziehen sich ein dem Längsregler zugeführtes Referenzsignal, ein Strommesssignal und das Stellgrößensignal auf die Masse, wobei das Stellgrößensignal einem Differenzbildner zugeführt ist, welcher zum Stellgrößensignal die Ausgangsspannung addiert und die Speisespannung subtrahiert und wobei das auf diese Weise gebildete Ausgangssignal des Differenzbildners dem Halbleiterstellelement als korrigiertes Stellgrößensignal zugeführt ist. Auf diese Weise wird ausgeschlossen, dass das Stromreglungssystem aufgrund von Impedanzen in der Regelstrecke zu schwingen beginnt. Die Frequenz einer derartigen Schwingung würde über der Grenzfrequenz des Längsreglers liegen. Da die Korrektur des Stellgrößensignals mittels Differenzbildner aufgrund der einfachen Rechenoperation nahezu unverzögert geschieht, wird durch die Ansteuerung des Halbleiterstellelements mit dem korrigierten Stellgrößensignal ein Schwingen der Regelstrecke verhindert, indem die Spannung zwischen Steueranschluss und Ausgangsanschluss des Halbleiterstellelements im Wesentlichen unverändert bleibt, bis der Längsregler ein verändertes Stellgrößensignal vorgibt.

In einer einfachen Ausführung ist der Längsregler an eine Hilfsspannung angeschlossen, welche sich auf die Masse bezieht. Dabei ist es vorteilhaft, wenn die Hilfsspannung an einer Hilfsversorgung anliegt, welche in Serie zur Speisespannung angeordnet ist. Auf diese Weise wird die Speisespannung zur Versorgung des Längsreglers mitgenutzt, um für das Stellgrößensignals einen höheren Pegel als die Speisespannung zu erreichen. Ein solcher höherer Pegel ist für die Ansteuerung des Halbleiterstellelements erforderlich.

Zur Bildung des Strommesssignals ist vorteilhafterweise ein Stromverstärker vorgesehen, der an die Hilfsspannung angeschlossen ist und der mit Messpunkten vor und nach einem dem Halbleiterstellelement nachgeschalteten Shuntwiderstand verbunden ist. Ein Shuntwiderstand bildet eine einfache Möglichkeit, eine genaue und reaktionsschnelle Strommessung durchzuführen, welche von äußeren Faktoren wie einer Umgebungstemperatur unabhängig ist.

Das Halbleiterstellelement ändert seinen Durchgangswiderstand in Abhängigkeit des am Steueranschluss anliegenden Stellgrößensignals. Von Vorteil ist dabei der Einsatz einfacher Bauelemente wie gewöhnliche Bipolartransistoren, Feldeffekttransistoren (z.B. MOS-FET) oder Bipolartransistoren mit isolierter Gate-Elektrode (IGBT).

Besonders vorteilhaft ist es, wenn mehrere Längszweige vorgesehen sind, welche an eine Speisesspannung angeschlossen sind und eine gemeinsame Hilfsspannung zur Versorgung der jeweiligen Längsregler aufweisen. Durch den gemeinsamen Bezug der Strommesssignale und Referenzsignale auf die Masse ist es nicht mehr erforderliche, jeden Längsregler mit einer eigenen Hilfsspannung zu versorgen.

Ein erfindungsgemäßes Verfahren zur Regelung eines Stromes sieht vor, dass einem Längsregler ein Strommesssignal und ein Referenzsignal zugeführt werden und in Abhängigkeit der Differenz dieser beiden Signale eine Stellgröße gebildet wird, wobei der zu regelnde Strom durch eine Widerstandsänderung eines zwischen einer Speisespannung und einer Ausgangsspannung angeordneten Halbleiterstellelements beeinflusst wird. Des Weiteren beziehen sich das Referenzsignal und das Strommesssignal auf eine Masse und die Stellgröße wird mittels eines Differenzbildners in der Weise korrigiert, dass die Differenz der Speisespannung weniger der Ausgangsspannung von der Stellgröße abgezogen wird.

Die Bildung der korrigierten Stellgröße geschieht dabei nahezu unverzögert, wodurch auch bei schnellen Änderung der Ausgangsspannung oder Speisespannung der Regelkreis stabil gehalten wird, wenn aufgrund des Bezugs des Strommesssignals und des Referenzsignals auf die Masse eine Mitkopplung einer Leitungsimpedanz im Längszweig auftritt.

Die Erfindung wird nachfolgend in beispielhafter Weise unter Bezugnahme auf die beigefügten Figuren erläutert. Es zeigen in schematischer Darstellung:
- Fig. 1: Stromregelungssystem mit einem Längsregler nach dem Stand der Technik
- Fig. 2: Stromregelungssystem mit erfindungsgemäßer Stellgrößenkorrektur
- Fig. 3: Stromregelungssystem mit zwei Längszweigen

Bei dem in Fig. 1 dargestellten bekannten Stromregelungssystem ist eine Gleichstromquelle DC vorgesehen, welche mit einem Anschluss an eine Masse angeschlossen ist und an deren anderem Anschluss eine Speisespannung Uᵢₙ anliegt. Parallel zur Gleichstromquelle ist ein Kondensator Cin zur Spannungsglättung angeordnet.

An die Speisespannung Uᵢₙ ist ein Halbleiterstellelement 2 angeschlossen, wobei die Leitung zwischen der Gleichstromquelle DC und dem Halbleiterstellelement 2 eine Impedanz Z_{L} aufweist. Das Halbleiterstellelement 2 ist beispielsweise als normal sperrender n-Kanal MOS-FET mit einem Gate-Anschluss G, einem Drain-Anschluss D und einem Source-Anschluss S ausgebildet. Der Source-Anschluss S ist dabei über eine parasitäre Diode mit dem Drain-Anschluss D verbunden. In diesem Fall ist der Drain-Anschluss an die Speisespannung Uᵢₙ angeschlossen.

Am Gate-Anschluss G liegt ein Stellgrößensignal eines Linearreglers 1 an. Der Source-Anschluss S ist mit einem Ausgang verbunden, an dem eine Ausgangsspannung Uₒᵤₜ anliegt und an den ein Anschluss einer Last 4 angeschlossen ist. Ein zweiter Anschluss der Last 4 ist mit der Masse verbunden. Zwischen dem Source-Anschluss S und dem Ausgang ist ein Shuntwiderstand R_{Sh} zur Strommessung angeordnet.

Vor und nach dem Shuntwiderstand R_{Sh} sind Kontaktpunkte mit den Eingängen eines Stromverstärkers 3 verbunden. Der Stromverstärker 3 liefert an seinem Ausgang ein Strommesssignal, dass dem Längsregler 1 zugeführt ist. Versorgt werden der Stromverstärker 3 und der Längsregler 1 mittels einer Hilfsversorgung U_{H}, welche sich auf die Ausgangsspannung Uₒᵤₜ bezieht.

Dem Linearregler 1 ist zudem ein Referenzsignal zur Vorgabe eines Sollstromwertes Iₛₒₗₗ zugeführt, wobei sich dieses Referenzsignal ebenfalls auf die Ausgangsspannung Uₒᵤₜ bezieht.

Das Halbleiterschaltelement 2 ist im störungsfreien Betrieb selbstleitend, sodass die Ausgangsspannung Uₒᵤₜ unter Vernachlässigung der Bauteil- und Leitungsverluste in etwa der Speisespannung Uᵢₙ entspricht. Das Stellgrößensignal liegt dabei unterhalb der Schwellspannung des Halbleiterschaltelements 2.

Steigt infolge einer Störung der Strom über den vorgegebenen Stromsollwert Iₛₒₗₗ an, beginnt der Regler zu arbeiten. Das Stellgrößensignal steigt über die Schwellspannung des Halbleiterschaltelements 2, sodass der Durchgangswiderstand vom Drain- zum Sourceanschluss des Halbleiterschaltelements 2 ansteigt. Es versteht sich von selbst, dass die maximal zulässige Dauer einer derartigen Strombegrenzung von den thermischen Gegebenheiten abhängt. Üblicherweise ist es möglich, auf diese Weise einen Strom über mehrere Sekunden hinweg auf einen vorgegebenen Sollwert zu regeln, bevor das Halbleiterschaltelement 2 Schaden nimmt.

Um beispielsweise mehrere parallel angeordnete Längszweige mittels einer Hilfsspannung zu versorgen ist es wünschenswert, die Hilfsspannung sowie die einzelnen Referenz- und Strommesssignale auf eine gemeinsame Masse zu beziehen. Damit ist zwar die gewünschte Unabhängigkeit von den in der Regel unterschiedlich großen Ausgangsspannungen der einzelnen Längszweige erreicht, allerdings bewirkt eine Ausgangsspannungsänderung in einem Längszweig wegen der Leitungsimpedanz Z_{L} eine Mitkopplung in der Regelschleife. Sinkt zum Beispiel bei einem Lastsprung die Ausgangspannung bzw. die Spannung am Source-Anschluss des entsprechenden Halbleiterbauelements ab, steigt dadurch zwangsläufig die Spannung zwischen Gate- und Source-Anschluss, weil das auf die Masse bezogene Stellwertsignal infolge der Leitungsimpedanz Z_{L} nicht synchron zur Ausgangsspannung abfällt. Diese Mitkopplung führt zu einem instabilen Regelkreis und verursacht eine dauernde Schwingung des Stromes.

Um den Einfluss der Mitkopplung im Regelkreis auszuschalten, wird erfindungsgemäß eine Stellgrößenkorrektur vorgenommen. Eine entsprechende Anordnung ist in Fig. 2 dargestellt.

Die Grundschaltung besteht aus einem Längskreis, wobei eine Last 4 über ein Hilfsschalterelement 2 an eine Speisespannung Uᵢₙ angeschlossen ist. Der Stromkreis schließt sich über eine Masse als gemeinsames Bezugspotenzial der Speisespannung Uᵢₙ und der an der Last 4 abfallenden Ausgangsspannung Uₒᵤₜ.

Das Hilfsschalterelement 2 ist wie in Fig. 1 zum Beispiel als MOS-FET ausgebildet, wobei der Drain-Anschluss D mit der Speisespannung Uᵢₙ und der Source-Anschluss S mit dem Ausgang, an dem die Ausgangsspannung Uₒᵤₜ anliegt, verbunden ist. Dabei ist zwischen dem Source-Anschluss S und dem Ausgang ein Shuntwiderstand R_{Sh} angeordnet. Die Kontaktpunkte vor und nach dem Shuntwiderstand sind mit den Eingängen eines Stromverstärkers 3 verbunden. Versorgt wird der an die Masse angeschaltete Stromverstärker 3 mit einer Hilfsspannung, welche an einer zur Speisespannung in Serie angeordneten Hilfsversorgung U_{H} anliegt. Das Strommesssignal am Ausgang des Stromverstärkers 3 bezieht sich somit ebenso wie die Hilfsspannung auf die Masse als gemeinsames Bezugspotenzial der Speisespannung Uᵢₙ und der an der Last 4 abfallenden Ausgangsspannung Uₒᵤₜ.

Einem Längsregler 1, der wie der Stormverstärker 3 mit der Hilfsspannung versorgt wird, sind eingangsseitig das Strommesssignal und ein Referenzsignal zugeführt. Das Referenzsignal bezieht sich ebenso wie das Strommesssignal auf die Masse und gibt den Sollstromwert Iₛₒₗₗ vor.

Am Ausgang des Längsreglers 1 liegt somit ein auf die Masse bezogenes Stellgrößensignal u an, welches einem Differenzbildner 5 zugeführt ist. Der Differenzbildner 5 ist zudem mit der Speisespannung Uᵢₙ und der Ausgangsspannung Uₒᵤₜ verbunden und erzeugt ein korrigiertes Stellgrößensignal u' gemäß folgender Beziehung: $uʹ = u - \left({U}_{in}-{U}_{out}\right)$

Erfindungsgemäß ist der Gate-Anschluss G des Halbleiterstellelements 2 mit diesem korrigierten Stellgrößensignal u' beaufschlagt.

Der Differenzbildner 5 ist günstigerweise als einfache analoge Schaltung aufgebaut, sodass eine nahezu verzögerungsfreie Korrektur des Stellgrößensignals u erfolgt, sobald eine Änderung der Ausgangsspannung Uₒᵤₜ oder der Speisespannung Uᵢₙ auftritt. In jedem Fall erfolgt die Korrektur um ein Vielfaches schneller als eine Anpassung des Stellgrößensignals u durch den Längsregler 1.

Die Mitkopplung der Impedanz Z_{L} wird also durch die sofortige Korrektur des Stellgrößensignals u vermieden. Die Korrektur entspricht dabei der durch die Impedanz Z_{L} hervorgerufenen Differenz der Speisespannung Uᵢₙ weniger der Ausgangsspannung Uₒᵤₜ, wodurch die Spannung zwischen Gate- und Source-Anschluss des Halbleiterstellelements 2 im Wesentlichen unverändert bleibt, bis der Längsregler 1 ein verändertes Stellgrößensignal u vorgibt. Der Regelkreis ist somit stabil und es kommt zu keinem Schwingen des Stromes.

In Fig. 3 sind zwei Längszweige mit unterschiedlichen Ausgangsspannungen U₁ₒᵤₜ, U₂ₒᵤₜ dargestellt. Die Längskreise werden von einer gemeinsamen Speisespannung Uᵢₙ versorgt, zu welcher eine Hilfsversorgung U_{H} in Reihe geschaltet ist. Jeder Längskreis umfasst ein eigenes Halbleiterstellelement 2₁ bzw. 2₂, welches den Strom im Falle eines Kurzschlusses der jeweils angeschlossenen Last 4₁ bzw. 4₂ oder im Falle einer kurzzeitigen Überlast auf einen vorgegebenen Stromsollwert I₁ₛₒₗₗ bzw. I₂ₛₒₗₗ begrenzt. Zur Strommessung umfasst jeder Längszweig einen eigenen Shutwiderstand R_{1Sh} bzw. R_{2Sh}.

Gesteuert wird jedes Halbleiterstellelement 2₁ bzw. 2₂ mittels eines korrigierten Stellgrößensignals u₁' bzw. u₂', welches am Ausgang eines jeweiligen Differenzbildners 5₁ bzw. 5₂ anliegt. Der jeweilige Differenzbildner 5₁ bzw. 5₂ korrigiert das vom jeweiligen Längsregler 1₁ bzw. 1₂ vorgegebene Stellgrößensignal u₁ bzw. u₂ entsprechend der jeweiligen im Längszweig auftretenden Impedanz Z_{1L} bzw. Z_{2L}.

Infolge dessen, dass alle Strommesssignale, Referenzsignale und Stellwertsignale u₁, u₂ auf eine gemeinsame Masse bezogen sind, wird bei mehreren parallel geschalteten Längszweigen nur mehr eine einzigen Hilfsspannung benötigt, an die alle Längsregler 1₁, 1₂ und Stromverstärker 3₁, 3₂ angeschlossen sind. Dabei versteht es sich von selbst, dass auf diese Weise mehr als die zwei in Fig. 3 dargestellten Längszweige parallel geschaltet werden können.

## Patentansprüche

1. Stromregelungssystem, welches zumindest einen Längszweig mit einem linearen Längsregler (1, 1₁, 1₂) zur Bildung eines Stellgrößensignals (u, u₁, u₂) umfasst, wobei der Längsregler (1, 1₁, 1₂) mit einem Halbleiterstellelement (2, 2₁, 2₂) verbunden ist, welches an eine auf eine Masse bezogene Speisespannung (Uᵢₙ) angeschlossen ist und an dem ausgangsseitig eine auf die Masse bezogene Ausgangsspannung (Uₒᵤₜ, U₁ₒᵤₜ, U₂ₒᵤₜ) anliegt und wobei sich ein dem Längsregler (1, 1₁, 1₂) zugeführtes Referenzsignal, ein Strommesssignal und das Stellgrößensignal (u, u₁, u₂) auf die Masse beziehen, **dadurch gekennzeichnet, dass** das Stellgrößensignal (u, u₁, u₂) einem Differenzbildner (5, 5₁, 5₂) zugeführt ist, welcher vom Stellgrößensignal (1, 1₁, 1₂) die Differenz der Speisespannung (Uᵢₙ) weniger der Ausgangsspannung (Uₒᵤₜ, U₁ₒᵤₜ, U₂ₒᵤₜ) abzieht und dass das auf diese Weise gebildete Ausgangssignal des Differenzbildners (5, 5₁, 5₂) dem Halbleiterstellelement (2, 2₁, 2₂) als korrigiertes Stellgrößensignal (u', u₁,' u₂') zugeführt ist.

2. Stromregelungssystem nach Anspruch 1, **dadurch gekennzeichnet, dass** der Längsregler (1, 1₁, 1₂) an eine Hilfsspannung angeschlossen ist, welche sich auf die Masse bezieht.

3. Stromregelungssystem nach Anspruch 2, **dadurch gekennzeichnet, dass** die Hilfsspannung an einer Hilfsversorgung (U_{H}) anliegt, welche in Serie zur Speisespannung (Uᵢₙ) angeordnet ist.

4. Stromregelungssystem nach einem der Ansprüche 1 bis 3, **dadurch gekennzeichnet, dass** zur Bildung des Strommesssignals ein Stromverstärker (3, 3₁, 3₂) vorgesehen ist, der an die Hilfsspannung angeschlossen ist und der mit Messpunkten vor und nach einem dem Halbleiterstellelement (2, 2₁, 2₂) nachgeschalteten Shuntwiderstand (R_{Sh}, R_{1Sh}, R_{2Sh}) verbunden ist.

5. Stromregelungssystem nach einem der Ansprüche 1 bis 4, **dadurch gekennzeichnet, dass** als Halbleiterstellelement (2, 2₁, 2₂) ein bipolarer Transistor, ein Feldeffekttransistor oder ein Bipolartransistor mit isolierter Gate-Elektrode vorgesehen ist.

6. Stromregelungssystem nach einem der Ansprüche 2 bis 5, **dadurch gekennzeichnet, dass** mehrere Längszweige vorgesehen sind, welche an eine Speisesspannung (Uᵢₙ) angeschlossen sind und eine gemeinsame Hilfsspannung zur Versorgung der jeweiligen Längsregler (1₁, 1₂) aufweisen.

7. Verfahren zur Regelung eines Stromes, bei welchem einem linearen Längsregler (1, 1₁, 1₂) ein Strommesssignal und ein Referenzsignal zugeführt werden und in Abhängigkeit der Differenz dieser beiden Signale eine Stellgröße gebildet wird, wobei der zu regelnde Strom durch eine Widerstandsänderung eines zwischen einer Speisespannung (Uᵢₙ) und einer Ausgangsspannung (Uₒᵤₜ, U_{1out,} U₂ₒᵤₜ) angeordneten Halbleiterstellelements (2, 2₁, 2₂) beeinflusst wird und wobei sich das Referenzsignal und das Strommesssignal auf eine Masse beziehen, **dadurch gekennzeichnet, dass** die Stellgröße mittels eines Differenzbildners (5, 5₁, 5₂) in der Weise korrigiert wird, dass die Differenz der Speisespannung (Uᵢₙ) weniger der Ausgangsspannung (Uₒᵤₜ, U₁ₒᵤₜ, U₂ₒᵤₜ) von der Stellgröße abgezogen wird.

## Claims

1. Current control system which comprises at least one linear branch with a linear regulator (1, 1₁, 1₂) for forming a control variable signal (u, u₁, u₂), with the linear regulator (1, 1₁, 1₂) being linked to a semiconductor control element (2, 2₁, 2₂), which is connected to a feed voltage (Uᵢₙ) related to a ground and at which an output voltage (Uₒᵤₜ U1ₒᵤₜ, U2ₒᵤₜ) related to ground is present on an output side and with a reference signal supplied to the linear regulator (1, 1₁, 1₂), a current measurement signal and the control variable signal (u, u₁, u₂) relate to the ground, **characterized in that** the control variable signal (u, u₁, u₂) is supplied to a differentiator (5, 5₁, 5₂), which deducts from the control variable signal (1, 1₁, 1₂) the difference of the feed voltage (Uᵢₙ) less the output voltage (Uₒᵤₜ, U1ₒᵤₜ, U2ₒᵤₜ) and the output signal of the differentiator (5, 5₁, 5₂) formed in this way is supplied to the semiconductor control element (2, 2₁, 2₂) as the corrected control variable signal (u', u₁,' u₂').

2. Current control system according to claim 1, **characterized in that** the linear regulator (1, 1₁, 1₂) is connected to an auxiliary voltage, which is related to the ground.

3. Current control system according to claim 2, **characterized in that** the auxiliary voltage is present at an auxiliary supply (U_{H}) which is arranged in series with the feed voltage (Uᵢₙ).

4. Current control system according to one of claims 1 to 3, **characterized in that,** for forming the current measurement signal, a current amplifier (3, 3₁, 3₂) is provided, which is connected to the auxiliary voltage and is linked to measurement points before and after a shunt resistor (Rₛₕ, R₁ₛₕ, R₂ₛₕ) connected downstream from the semiconductor control element (2, 2₁, 2₂).

5. Current control system according to one of claims 1 to 4, **characterized in that** a bipolar transistor, a field effect transistor or a bipolar transistor with isolated gate electrode is provided as the semiconductor control element (2, 2₁, 2₂).

6. Current control system according to one of claims 2 to 5, **characterized in that** a number of linear branches are provided, which are connected to a feed voltage (Uᵢₙ) and have a common auxiliary voltage for supplying the respective linear regulator (1₁, 1₂).

7. Method for controlling a current, in which a linear regulator (1, 1₁, 1₂) is supplied with a current measurement signal and a reference signal and a control variable is formed as a function of the difference of these two signals, with the current to be controlled being influenced by a change in the resistance of a semiconductor control element (2, 2₁, 2₂) arranged between a feed voltage (Uᵢₙ) and an output voltage (Uₒᵤₜ, U₁ₒᵤₜ, U₂ₒᵤₜ) and with the reference signal and the current measurement signal being related to ground, **characterized in that** the control variable is corrected by a differentiator (5, 5₁, 5₂) such that the difference of the feed voltage (Uᵢₙ) less the output voltage (Uₒᵤₜ, U₁ₒᵤₜ, U₂ₒᵤₜ) is deducted from the control variable.

## Revendications

1. Système de régulation de courant, qui comprend au moins une branche longitudinale ayant un régulateur (1, 1₁, 1₂) longitudinal linéaire pour la formation d'un signal (u, u₁, u₂) de variable réglante, le régulateur (1, 1₁, 1₂) longitudinal étant relié à un élément (2, 2₁, 2₂) de régulation à semiconducteur, qui est raccordé à une tension (Uᵢₙ) d'alimentation rapportée à une masse et auquel s'applique du côté de la sortie une tension (Uₒᵤₜ, U₁ₒᵤₜ, U₂ₒᵤₜ) de sortie rapportée à la masse et dans lequel un signal de référence envoyé au régulateur (1, 1₁, 1₂) longitudinal un signal de mesure du courant et le signal (u, u₁, u₂) de variable réglante se rapportent à la masse, **caractérisé en ce que** le signal (u, u₁, u₂) de variable réglante est envoyé à un formeur (5, 5₁, 5₂) de différence, qui soustrait du signal (1, 1₁, 1₂) de variable réglante la différence de la tension (Uᵢₙ) d'alimentation à la tension (Uₒᵤₜ, U₁ₒᵤₜ, U₂ₒᵤₜ) de sortie et **en ce que** le signal de sortie ainsi formé du formeur (5, 5₁, 5₂) de différence est envoyé à l'élément (2, 2₁, 2₂) de régulation à semiconducteur en tant que signal (u', u₁', u₂') de variable réglante corrigé.

2. Système de régulation du courant suivant la revendication 1, **caractérisé en ce que** le régulateur (1, 1₁, 1₂) longitudinal est raccordé à une tension auxiliaire qui se rapporte à la masse.

3. Système de régulation du courant suivant la revendication 2, **caractérisé en ce que** la tension auxiliaire s'applique à une alimentation (U_{H}) auxiliaire, qui est montée en série avec la tension (Uᵢₙ) d'alimentation.

4. Système de régulation du courant suivant l'une des revendications 1 à 3, **caractérisé en ce que**, pour la formation du signal de mesure du courant, il est prévu un amplificateur (3, 3₁, 3₂) de courant, qui est raccordé à la tension auxiliaire et qui est relié à des points de mesure avant et après une résistance (R_{Sh}, R_{1Sh}, R_{2Sh}) de shunt monté en aval de l'élément (2, 2₁, 2₂) de régulation à semiconducteur.

5. Système de régulation du courant suivant l'une des revendications 1 à 4, **caractérisé en ce qu'**il est prévu, comme élément (2, 2₁, 2₂) de régulation à semiconducteur, un transistor bipolaire, un transistor à effet de champ ou un transistor bipolaire à électrode de grille isolée.

6. Système de régulation du courant suivant l'une des revendications 2 à 5, **caractérisé en ce qu'**il est prévu plusieurs branches longitudinales, qui sont raccordées à une tension (Uᵢₙ) d'alimentation et qui ont une tension auxiliaire commune pour l'alimentation des régulateurs (1₁, 1₂) longitudinaux respectifs.

7. Procédé de régulation d'un courant, dans lequel un signal de mesure du courant et un signal de référence sont envoyés à un régulateur (1, 1₁, 1₂) longitudinal linéaire et, en fonction de la différence entre ces deux signaux, une variable réglante est formée, dans lequel le courant à régler est influencé par une variation de la résistance d'un élément (2, 2₁, 2₂) de régulation à semiconducteur monté entre une tension (Uᵢₙ) d'alimentation et une tension (Uₒᵤₜ, U₁ₒᵤₜ, U₂ₒᵤₜ) de sortie, le signal de référence et le signal de mesure du courant se rapportant à une masse, **caractérisé en ce que** l'on corrige la variable réglante au moyen d'un formeur (5, 5₁, 5₂) de différence, de manière à ce que la différence de la tension (Uᵢₙ) d'alimentation diminuée de la tension (Uₒᵤₜ, U₁ₒᵤₜ, U₂ₒᵤₜ) de sortie soit déduite de la variable réglante.
